# EUROPÄISCHE PATENTSCHRIFT

(11) **EP 2 527 116 B1**
(45) Veröffentlichungstag und Bekanntmachung des Hinweises auf die Patenterteilung: **07.10.2015**
(21) Anmeldenummer: 11167950.2
(22) Anmeldetag: 27.05.2011
(51) Int. Cl.: B27N 3/24, B30B 5/06

(54) **Kontinuierliche Presse und Verfahren mit solchen Presse**
Continuous press and Process using such press
Presse continue et procédé utilisant une telle press

(43) Veröffentlichungstag der Anmeldung: 28.11.2012
(73) Patentinhaber: Siempelkamp Maschinen- und Anlagenbau GmbH, 47803 Krefeld (DE)
(72) Erfinder: Fechner, Hans, 40489 Düssledorf (DE); Schöler, Michael, 47509 Rheurdt (DE); Sebastian, Lothar, 47239 Duisburg (DE)
(74) Vertreter: von dem Borne, Andreas

(56) Entgegenhaltungen:
- EP-A1- 2 527 116
- EP-A2- 0 394 697
- DE-A1-102009 023 577
- DE-A1-102009 023 581

## Beschreibung

Die Erfindung betrifft eine kontinuierliche Presse für die Herstellung von Holzwerkstoffplatten, insbesondere Faserplatten oder Spanplatten, mit einem Pressengestell mit mehreren in Pressenlängsrichtung gereihten Pressenrahmen, wobei innerhalb der Pressenrahmen einen Presspalt bildende obere Pressenplatte und untere Pressenplatte angeordnet sind, wobei die obere Pressenplatte oder die untere Pressenplatte mit mehreren in Pressenlängsrichtung verteilten Reihen von Zylinderkolbenanordnungen beaufschlagt ist, welche einerseits an die Querholme der Pressenrahmen und andererseits an die jeweilige Pressenplatte angeschlossen sind, wobei die den Zylinderkolbenanordnungen abgewandte Pressenplatte unter Zwischenschaltung einer oder mehrerer Druckverteilplatten an die dieser Pressenplatte zugeordneten Querholme der Pressenrahmen angeschlossen ist, wobei an den Druckverteilplatten, z. B. zwischen jeweils zwei benachbarten Pressenrahmen, Auflager für die Pressenplatte befestigt sind. Die Auflager sind folglich vorzugsweise versetzt zu den Krafteinleitungsrichtungen der Zylinder angeordnet. Die Auflager sind vorzugsweise als Isolierungslager ausgebildet.

Kontinuierliche Presse meint insbesondere eine kontinuierlich arbeitende Presse mit im Pressenoberteil und im Pressenunterteil endlos umlaufenden Pressbändern, z. B. Stahlpressbändern, welche unter Zwischenschaltung von Wälzkörperaggregaten, z. B. Rollstäben an den Pressenplatten abgestützt sind. Holzwerkstoffplatten meint insbesondere Faserplatten oder Spanplatten, besonders bevorzugt MDF-Platten (Medium Densified Fiber). Die beleimten Holzwerkstoffpartikel, z. B. Fasern, werden zu einer kontinuierlichen Pressgutmatte gestreut und diese Pressgutmatte aus beleimten Holzwerkstoffpartikeln wird in der kontinuierlichen Presse unter Anwendung von Druck und Wärme zu der Holzwerkstoffplatte verpresst. Die Pressenplatten sind als beheizte Pressenplatten und folglich Heizplatten ausgebildet. An die Pressenplatten bzw. Heizplatten können einlaufseitig vorkragende obere und untere Einlaufplatten angeschlossen sein, welche einen sich in Arbeitsrichtung verjüngenden Einlaufspalt bilden, wobei die obere und/oder untere Einlaufplatte ebenfalls mit Zylinderkolbenanordnungen beaufschlagt sind. Die zu verpressende Pressgutmatte wird folglich zunächst im Bereich des Einlaufmauls in einer Verdichtungszone verdichtet. An diese Verdichtungszone schließt sich eine Durchwärmzone an, in welcher die Matte unter Anwendung von Druck und Wärme auf im Wesentlichen das Endmaß gepresst wird. An diese Durchwärmzone schließt sich dann abschließend die so genannte Kalibrierungszone an, in welcher die Pressgutmatte bei verhältnismäßig geringem Pressdruck und exakter Pressspalteinstellung fertiggestellt wird.

Die Erfindung betrifft bevorzugt eine Presse, bei der sich die oberen Querholme und unteren Querholme der Pressenrahmen gegenüberliegen. Die Arbeits-Zylinderkolbenanordnungen sind zur Verwirklichung einer einfachen Bauweise (unmittelbar) an die oberen oder unteren Querholme angeschlossen, das heißt, die Kraft der Arbeitszylinder wird auf dem Niveau der Pressenrahmen in das Produkt eingeleitet. Bei solchen Ausführungsformen liegen sich die Abstützungen der oberen und unteren Pressenplatten praktisch gegenüber, so dass sich Pressspaltschwankungen ergeben können, in dem der Pressspalt in Plattenlängsrichtung zwischen dem Pressenrahmen durch den Gegendruck der Matte auffedert. Dieser Effekt wird durch die zwischen den Pressenrahmen angeordneten Auflager verringert bzw. verhindert.

Eine kontinuierliche Presse der eingangs beschriebenen Art ist z. B. aus der DE 103 20 741 B4 bekannt. Bei der Ausführungsform als Oberkolbenpresse sind die Zylinderkolbenanordnungen an die obere Pressenplatte angeschlossen, während die untere Pressenplatte unter Zwischenschaltung der Druckverteilplatten mit den Auflagern auf den Pressenrahmen aufliegt. Damit wird das so genannte "Schmiegeprinzip" auch bei herkömmlichen Rahmenkonstruktionen verwirklicht, bei denen die Zylinderkolbenanordnungen an die Rahmenkonstruktionen angeschlossen sind und bei denen die Arbeitsrichtung der Zylinderkolbenanordnungen im Wesentlichen in der Rahmenebene liegt. Durch die Realisierung des Schmiegeprinzips soll in der Praxis eine Schwankung des Pressspaltes vermieden werden. Dieses ist insbesondere bei der Herstellung von Dünnplatten zweckmäßig.

Dazu wird in der DE 199 26 258 A1, welche ebenfalls eine kontinuierliche Presse beschreibt, die nach dem Schmiegeprinzip arbeitet, vorgeschlagen, dass in der Kalibrierzone der Pressstrecke die Abstützlinien an der Pressplatte des festen Pressenholmes zu den Abstützlinien an der Pressplatte des beweglichen Pressenholms versetzt zueinander, d. h. abweichend von den Senkrechten angeordnet sind. Dadurch sollen sich in der Kalibrierzone Druck- und Dickenschwankungen im Pressspalt absolut vermeiden lassen, da in diesem Bereich die Abbindereaktionen stattfinden und diese Schwankungen im Endprodukt negative Auswirkungen auf die Qualität und die Biegefestigkeit haben. In der Kalibrierzone werden durch Anwendung des Schmiegeprinzips die kritischen Druckschwankungen vermieden bzw. stark reduziert, so dass bei gleicher Leimmenge die physikalischen Eigenschaften der hergestellten Werkstoffplatten erhöht werden oder zum Erreichen bestimmter Festigkeiten die eingesetzte Leimmenge um 3 % bis 8 % reduziert werden soll.

Die insoweit bekannten Maßnahmen haben sich zwar grundsätzlich bewährt, sie sind jedoch weiter entwicklungsfähig. - Hier setzt die Erfindung ein.

Aus der DE 10 2009 023 577 A1 kennt man im Übrigen eine kontinuierlich arbeitende Presse für die Herstellung von Holzwerkstoffplatten, gemäss dem Oberbegriff des Anspruchs 1, bei welcher in der Presse zumindest zwischen zwei Pressenrahmen zumindest ein Träger mit einer stützenden Wirkung der Pressenplatte angeordnet ist, wobei jedes Trägerende des Trägers zumindest teilweise jeweils in die Auflagerbereiche zweier benachbarter Pressenrahmen hineinreicht. Zwischen dem Träger und den Pressenplatten sind im Wesentlichen parallel zu den Pressenrahmen liegende Zwischenstücke mit einer stützenden Wirkung angeordnet. Die genaue Anordnung der Zwischenstücke bzw. der Abstützlinien der Pressenplatten durch die Pressenrahmen bzw. den Zylinderkolbenanordnungen soll eine Einzelfallentscheidung sein und im Rahmen der Pressenkonstruktion getroffen werden.

Der Erfindung liegt die Aufgabe zugrunde, eine kontinuierlich arbeitende Presse zu schaffen, mit welcher sich Holzwerkstofifplatten hoher Qualität in besonders wirtschaftlicher Weise herstellen lassen.

Zur Lösung dieser Aufgabe lehrt die Erfindung bei einer kontinuierlichen Presse mit den Merkmalen des Anspruchs 1 und einem Verfahren gemäss Anspruch 15. Dabei liegt es im Rahmen der Erfindung, dass die Auflager - z. B. vor Produktionsbeginn oder auch während Wartungsunterbrechungen - bei druckloser Presse manuell positioniert werden. Besonders bevorzugt erfolgt im Rahmen der Erfindung jedoch eine automatisierte und folglich fernbetätigte Positionierung der Auflager in Pressenlängsrichtung. Dazu können die Auflager nach bevorzugter Ausführungsform mittels Stellantrieben über einen vorgegebenen Längenbereich (maschinell) in Pressenlängsrichtung verschiebbar sein. Bei diesen Stellantrieben kann es sich z. B. um hydraulische Stellantriebe, z. B. Hydraulikzylinder, oder auch um elektromotorische Stellantriebe, z. B. elektromotorische Spindelantriebe handeln.

Die Erfindung geht dabei zunächst einmal von der grundsätzlich bekannten Erkenntnis aus, dass sich Pressspaltschwankungen in einer kontinuierlichen Presse vermeiden bzw. reduzieren lassen, wenn Druckverteilplatten mit Auflagern, z. B. Isolierungsauflagern, eingesetzt werden, die zwischen den Pressenrahmen versetzt und insbesondere versetzt zu der Arbeitsrichtung der Zylinderkolbenanordnungen angeordnet sind. Die Auflager sind nun erfindungsgemäß jedoch nicht mehr als fest installierte und folglich an den Druckverteilplatten fixierte Isolierungsauflager ausgebildet, sondern erfindungsgemäß sind die Auflager in Pressenlängsrichtung verschiebbar. Durch diese Maßnahmen gelingt eine variable Anpassung der Druckverteilung und/oder Pressspalteinstellung in Abhängigkeit von den jeweiligen Prozessparametern. Insbesondere gelingt eine adaptive Anpassung und damit Optimierung der Plattenqualität bei gleichzeitig enormer Leimersparnis in Abhängigkeit von den Eigenschaften der zu verpressenden Pressgutmatte.

Es liegt im Rahmen der Erfindung, dass die verschiebbaren Auflager in ihrer Grundstellung zwischen zwei benachbarten Pressenrahmen angeordnet sind, z. B. mittig zwischen zwei benachbarten Pressenrahmen. Dabei kann zwischen zwei benachbarten Pressenrahmen jeweils ein verschiebbares Auflager angeordnet sein, welches in der Grundstellung z. B. mittig zwischen zwei benachbarten Pressenrahmen angeordnet ist. Es liegt jedoch auch im Rahmen der Erfindung, dass den Pressenrahmen jeweils zwei verschiebbare Auflager zugeordnet sind, welche in ihrer Grundstellung jeweils mit vorgegebenem Abstand zu den Pressenrahmen beidseitig der Pressenrahmen angeordnet sind. Ferner besteht die Möglichkeit, dass die verschiebbaren Auflager in ihrer Grundstellung nicht zwischen zwei benachbarten Pressenrahmen, sondern (in etwa) auf dem Niveau der Pressenrahmen angeordnet sind. Stets gelingt durch Verschiebung der Auflager eine optimale Anpassung des Pressprozesses. So können in einem Extremfall z. B. die Auflager in dem Bereich der Pressenrahmen verschoben werden oder sich in ihrer Grundstellung im Bereich der Pressenrahmen befinden. Damit wird dann eine Presse mit klassischer Pressencharakteristik geschaffen, welcher die Presskräfte von den Zylinderkolbenanordnungen direkt in den darunter (bzw. darüber) fluchtend angeordneten Pressenrahmen eingeleitet werden, so dass es zwischen den einzelnen Pressenrahmen zu dem grundsätzlich bekannten Auffedern des Pressspaltes kommt oder kommen kann. In dem anderen Extremfall lassen sich die Auflager exakt mittig zwischen den Pressenrahmen positionieren, so dass dann eine Presse geschaffen wird, die nach dem herkömmlichen Schmiegeprinzip arbeitet. Von besonderer Bedeutung ist nur die Tatsache, dass durch Verschiebung der Auflager nahezu beliebige Konstellationen einstellbar sind, so dass die Pressencharakteristik zwischen den beiden beschriebenen Extremfällen beliebig variierbar ist. Dabei liegt es im Rahmen der Erfindung, wenn die Auflager tatsächlich über den gesamten Bereich zwischen diesen Extremfällen, das heißt vom Rahmenniveau einerseits bis zur mittigen Positionierung zwischen den Rahmen andererseits, verschoben werden können. Es kann jedoch in der Praxis auch ausreichen, dass die Auflager aus ihrer Grundstellung nur über einen begrenzten Bereich verschiebbar sind.

Die optimale Position der Auflager kann z. B. zuvor empirisch durch Versuche ermittelt werden und dann für die Herstellung eines bestimmten Produktes unter Berücksichtigung der zuvor durchgeführten Versuche im Sinne einer festen Voreinstellung vorgenommen werden, so dass dann während des Press-betriebes keine Anpassung mehr erforderlich ist. Es liegt jedoch nach bevorzugter Ausführungsformen ebenso im Rahmen der Erfindung, wenn während des Pressbetriebes eine dynamische Anpassung der Maschine und folglich eine dynamische Positionierung der Auflager während des Pressprozesses erfolgt. Damit wird insgesamt eine dynamische Maschine geschaffen, die durch Steuerung oder Regelung, z. B. durch adaptive Steuerung oder Regelung an das Produkt angepasst werden kann. Denn erfindungsgemäß sind nun nicht nur die ohnehin vorhandenen Presszylinder variabel einstellbar, sondern ergänzend kann eine variable Einstellung und Optimierung der Druckverteilung über die verschiebbaren Auflager realisiert werden. Damit lässt sich zunächst einmal das grundsätzlich bekannte "Schmiegeprinzip" optimieren, indem z. B. durch optimale Einstellung ein sich über die Pressenlängsrichtung nicht oder nicht wesentlich variierender Pressspalt einstellen lässt. Die Erfindung ermöglicht jedoch ebenso die gezielte Variation des Pressspaltes über die Pressenlängsrichtung, und war nicht nur unter Einsatz der herkömmlichen Presszylinder, sondern durch das Zusammenspiel zwischen Presszylindern einerseits und Variation der Position der Auflager andererseits. Der Pressprozess lässt sich damit in besonderer Weise optimieren, so dass nicht nur die Produkteigenschaften verbessert, sondern insbesondere eine erhebliche Leimersparnis erzielt werden kann. Das Prinzip lässt sich im Übrigen nicht nur bei Dünnplatten und Dünnstplatten einsetzen, bei denen bislang in erster Linie ein Schmiegeprinzip realisiert werden sollte, sondern besonders bevorzugt lassen sich mit der erfindungsgemäßen Presse Standardplatten bzw. Dickplatten herstellen, bei denen bislang der Einsatz von Druckverteilplatten und Auflagern von untergeordneter Bedeutung war.

Grundsätzlich ist es zweckmäßig, wenn die Auflager "beidseitig" verschiebbar sind und folglich sowohl in Arbeitsrichtung als auch entgegen der Arbeitsrichtung verschiebbar sind. Dazu sind geeignete Antriebe vorzusehen. So können beispielsweise den einzelnen Auflagern mehrere Antriebe zugeordnet sein, die beidseitig auf die Auflager arbeiten. Es ist jedoch auch denkbar, einzelne Antriebe zu verwenden, die in beiden Richtungen auf die Auflager arbeiten, z. B. im Sinne einer drückenden und einer ziehenden Bewegung.

Ferner ist es zweckmäßig, wenn die Stellantriebe mit einer Steuereinrichtung verbunden sind, mit welcher die Position der Auflager in Abhängigkeit von einem oder mehreren Prozessparametern steuerbar oder regelbar ist. So kann über die Steuereinrichtung eine Positionierung der Auflager in Abhängigkeit von den Eigenschaften der einlaufenden Pressgutmatte, z. B. Flächengewicht, Dicke usw. erfolgen. Die Steuereinrichtung bildet einen Prozessrechner. Die Steuereinrichtung kann folglich Bestandteil des ohnehin für den Betrieb der Presse vorgesehenen Prozessrechners sein, der mit verschiedensten Sensoren verbunden und insbesondere auch mit der übrigen Pressensteuerung, z. B. der Steuerung der Presszylinder verbunden ist.

Grundsätzlich liegt es im Rahmen der Erfindung, wenn sämtliche Auflager positionierbar und beispielsweise mit Stellantrieben versehen sind. Es liegt jedoch ebenso im Rahmen der Erfindung, wenn nur ein Teil der Auflager in der beschriebenen Weise positionierbar ist. So kann es zweckmäßig sein, in bestimmten Bereichen der Presse verschiebbare Auflager vorzusehen. Ebenso kann es zweckmäßig sein, über die Pressenlänge verteilt einige feste Auflager einzurichten und lediglich eine bestimmte Anzahl von Auflagern, z. B. jedes zweite Auflager oder jedes dritte Auflager verschiebbar zu positionieren.

Dabei kann es zweckmäßig sein, wenn die Druckverteilplatten und die Auflager im Pressenlängsrichtung über einen Bereich angeordnet oder verteilt sind, der mehr als 75 % der Länge der Pressenplatten und ggf. Einlaufplatten (vorzugsweise mehr als 90 % der Länge der Pressenplatten und ggf. Einlaufplatten) entspricht.

Es besteht die Möglichkeit, dass über die Pressenlänge eine Vielzahl von einzelnen Druckverteilplatten vorgesehen sind, wobei eine Druckverteilplatte beispielsweise jeweils zwischen zwei benachbarten Pressenrahmen angeordnet und z. B. auf den unteren Querholmen der benachbarten Pressenrahmen abgestützt sein kann. Alternativ können aber auch durchgehende Druckverteilplatten vorgesehen sein, welche mehrere Pressenrahmen oder auch sämtliche Pressenrahmen überspannen. Die Druckverteilplatten, welche auch als Tragplatten für die Isolierungsauflager bezeichnet werden können, bilden insgesamt eine rahmenüberspannende Stützkonstruktion. Bei diesen Druckverteilplatten bzw. Tragplatten kann es sich um Guss- oder Stahlplatten handeln. Stets ist es zweckmäßig, wenn sich die Druckverteilplatten über (in etwa) die Breite der Pressenplatten erstrecken.

Die kontinuierliche Presse kann in an sich bekannter Weise zusätzlich zu den Pressenplatten mit einlaufseitig vorkragenden Einlaufplatten ausgerüstet sein, welche einen sich in Arbeitsrichtung verjüngenden Einlaufspalt bilden, wobei die obere Einlaufplatte und/oder die untere Einlaufplatte ebenfalls mit an den Querholmen der Pressenrahmen abgestützten Zylinderkolbenanordnungen beaufschlagt sind. Es liegt dabei im Rahmen der Erfindung, wenn im Bereich der Einlaufplatten auf die erfindungsgemäßen Druckverteilplatten und Auflager verzichtet wird. Alternativ liegt es jedoch ebenso im Rahmen der Erfindung, wenn auch die obere oder untere Einlaufplatte unter Zwischenschaltung von Druckverteilplatten mit Auflagern an dem jeweiligen Querholm der Pressenrahmen abgestützt ist. Auch diese Auflager können in der beschriebenen Weise positionierbar sein.

Besonders bevorzugt ist die kontinuierliche Presse als Oberkolbenpresse ausgebildet, bei welcher die Zylinderkolbenanordnungen auf die obere Pressenplatte und ggf. die obere Einlaufplatte arbeiten, in diesem Fall liegt die untere Pressenplatte unter Zwischenschaltung der Druckverteilplatten auf den unteren Querholmen der Pressenrahmen auf. Grundsätzlich lässt sich die Erfindung aber auch bei Unterkolbenpressen realisieren. Jedenfalls sind die Auflager vorzugsweise als Isolierungsauflager ausgebildet. Die Auflager können als sich über die jeweilige Plattenbreite erstreckende Auflagerstreifen ausgebildet sein, welche entweder eine sich über die Plattenbreite erstreckende durchgehende Abstützfläche oder auch mehrere über die Plattenbreite verteilte singuläre Abstützflächen aufweisen. Jedenfalls sind diese Abstützflächen bevorzugt in Pressenlängsrichtung zwischen den Pressenrahmen und folglich versetzt zu der Arbeitsrichtung der Zylinderkolbenanordnungen angeordnet. Denn die Zylinderkolbenanordnungen sind besonders bevorzugt in der Rahmenebene positioniert.

Es liegt im Rahmen der Erfindung, dass zwischen jeweils zwei benachbarten Pressenrahmen jeweils ein oder mehrere Auflager mittig positioniert sind. So kann beispielsweise zwischen jeweils zwei benachbarten Pressenrahmen jeweils ein Auflagerstreifen (in der Null-Lage) zentral angeordnet sein, wobei dieser in der beschriebenen Weise positionierbar ist. Es liegt jedoch auch im Rahmen der Erfindung, dass einem Pressenrahmen jeweils zumindest zwei Auflager zugeordnet sind, welche jeweils mit vorgegebenem "Basis-Abstand" zu dem Pressenrahmen in Pressenlängsrichtung beidseitig des Pressenrahmens angeordnet sind. Ausgehend von einem Pressenrahmen mit einer daran angeordneten Zylinderkolbenreihe erfolgt die Krafteinleitung dieser Zylinderkolbenreihe folglich nicht unmittelbar auf den senkrecht darunter liegenden Querholm des Pressenrahmens, sondern gleichsam schräg in Richtung der beidseitig äquidistant beabstandeten Auflager. Auf diese Weise erfolgt auch Verdopplung der Kraftstützpunkte in Pressenlängsrichtung. Diese Auflager und folglich Kraftabstützpunkte sind in der beschriebenen Weise positionierbar.

Im Übrigen ragen die (positionierbaren) Auflager als Erhebungen um ein vorgegebenes Maß aus der der Pressenplatte zugeordneten Oberfläche der Druckverteilplatte hervor, so dass sich in Pressenlängsrichtung die diskreten Abstützpunkte bzw. Abstützflächen ergeben.

Bei den verwendeten Leimen handelt es sich insbesondere um Harnstoff-Formaldehyd-Harze. Holzwerkstoffplatte meint insbesondere Faserplatte und ganz besonders bevorzugt MDF-Platte. Es werden aber auch Spanplatten und insbesondere OSB-Platten erfasst. Die erfindungsgemäßen Leimeinsparungen lassen sich jedoch auch bei anderen Holzwerkstoffplattentypen und insbesondere auch mit anderen Leimen bzw. Bindemitteln erzielen.

Gegenstand der Erfindung ist außerdem ein Verfahren zur Herstell-ung von Holzwerkstoffplatten mit einer kontinuierlich arbeitenden Presse der beschriebenen Art.

Im Folgenden wird die Erfindung anhand einer lediglich ein Ausführungsbeispiel darstellenden Zeichnung näher erläutert. Es zeigen
- Fig. 1: eine erfindungsgemäße kontinuierliche Presse in einer vereinfachten Seitenansicht,
- Fig. 2: einen vergrößerten Ausschnitt aus dem Gegenstand nach Fig. 1 und
- Fig. 3: eine abgewandelte Ausführungsform des Gegenstandes nach Fig. 2.

In den Figuren ist eine kontinuierlich arbeitende Presse zur Herstellung von Holzwerkstoffplatten, insbesondere MDF-Platten dargestellt. In dieser kontinuierlichen Presse wird eine in Arbeitsrichtung A in die Presse einlaufende Pressgutmatte aus beleimten Holzpartikeln, z. B. beleimten Fasern, zu einer Holzwerkstoffplatte verpresst. Die Presse weist im Pressenoberteil eine obere Pressenplatte 1 und im Pressenunterteil eine untere Pressenplatte 2 auf, die jeweils als Heizplatten ausgebildet sind. Die Pressenplatten 1, 2 sind in einem Pressengestell angeordnet, welches aus einer Vielzahl von in Pressenlängsrichtung gereihten Pressenrahmen 3 zusammengesetzt ist. Diese Pressenrahmen sind im Ausführungsbeispiel in Fensterbauweise aus Stahlblechzuschnitten realisiert. Ferner weist die Presse im Pressenoberteil und im Pressenunterteil endlos umlaufende Stahlpressbänder 4 auf, welche unter Zwischenschaltung von Wälzkörperaggregaten, z. B. Rollstäben 5 an den Pressenplatten 1, 2 abgestützt sind. Die Presse ist im Ausführungsbeispiel als Oberkolbenpresse ausgebildet. Das bedeutet, dass auf die obere Pressenplatte 1 eine Vielzahl von in Reihen angeordneten Zylinderkolbenanordnungen 6 arbeitet. Im Bereich jedes Pressenrahmens 3 ist folglich eine Reihe von Zylinderkolbenanordnungen 6 vorgesehen, wobei diese Zylinderkolbenanordnungen 6 einerseits an den oberen Querholm 3a des Pressenrahmens 3 und andererseits an die obere Pressenplatte 1 angeschlossen sind. In den Figuren ist erkennbar, dass die Zylinderkolbenanordnungen 6 jeweils in der Rahmenebene der Pressenrahmen 3 angeordnet sind, so dass die Arbeitsrichtung bzw. Arbeitsebene der Zylinderkolbenanordnungen in der Rahmenebene liegt.

An die Pressenplatten 1, 2 sind einlaufseitig vorkragende Einlaufplatten 1a, 2a angeschlossen, welche einen sich in Arbeitsrichtung A verjüngenden Einlaufspalt E bilden, an den sich der von den Pressplatten 1, 2 gebildete Pressspalt P anschließt. Im Ausführungsbeispiel handelt es sich um flexible, biegeelastische Einlaufplatten zur Einstellung einer variablen Einlaufkontur. Alternativ können jedoch auch ein oder mehrere gelenkig angeschlossene Einlaufplatten verwendet werden, die ggf. aus mehreren gelenkig miteinander verbundenen Plattenabschnitten zusammengesetzt sind. Die untere Einlaufplatte 2a ist - wie die untere Pressenplatte 2 - auf den unteren Querholmen 3b der Pressenrahmen 3 abgestützt, während an die obere Einlaufplatte 1a - wie an die obere Pressenplatte 1 - Zylinderkolbenanordnungen 6 angeschlossen sind.

Die untere Pressenplatte 2 ist unter Zwischenschaltung von Druckverteilplatten 7 an die unteren Querholme 3b der Pressenrahmen angeschlossen. Diese Druckverteilplatten 7 sind mit Auflagern 8 ausgerüstet, welche zwischen jeweils in Pressenlängsrichtung benachbarten Pressenrahmen auf den Druckverteilplatten 7 befestigt sind.

In Fig. 1 ist angedeutet, dass diese Druckverteilplatten 7 mit den Auflagern 8 im Ausführungsbeispiel im gesamten Pressenbereich und insbesondere im gesamten Bereich der Pressenplatten 1, 2 angeordnet sind. Die Druckverteilplatten 7 und die Auflager 8 sind folglich in Pressenlängsrichtung über einen Bereich angeordnet und verteilt, der mehr als 90 % der Länge der Pressenplatten 1, 2 und im Ausführungsbeispiel auch mehr als 90 % der Gesamtlänge von Pressenplatten 1, 2 und Einlaufplatten 1a, 2a entspricht. Der Einsatz der Druckverteilplatten und Auflager beschränkt sich folglich nicht nur auf die auslaufseitige Kalibrierzone der Presse, sondern ist sowohl in der Durchwärmzone und der Kalibrierzone, besonders bevorzugt zusätzlich auch in der Einlaufzone und folglich Verdichtungszone realisiert.

Die in den Figuren lediglich angedeuteten Auflager 8 erstrecken sich vorzugsweise über die gesamte Breite der Pressenplatten 1, 2 bzw. Einlaufplatten 1 a, 2a. Sie können als sich über die Plattenbreite erstreckende, durchgehende Auflagerstränge im Sinne von durchgehenden Abstützflächen realisiert sein. Alternativ können diese Auflagerstränge aber auch von mehreren über die Plattenbreite verteilten singulären Abstützflächen gebildet werden. Einzelheiten sind nicht gezeigt. Jedenfalls sind die Auflager als Isolierungsauflager ausgebildet, so dass ein übermäßiger Wärmeübertrag von den beheizten Pressenplatten 1, 2 auf die Rahmen unterbunden wird. In dem dargestellten Ausführungsbeispiel sind über die Pressenlänge eine Vielzahl von einzelnen Druckverteilplatten 7 vorgesehen, wobei eine Druckverteilplatte 7 jeweils zwischen zwei Pressenrahmen 3 angeordnet und auf den unteren Querholmen 3b der Pressenrahmen 3 abgestützt ist. Alternativ können aber auch durchgehende Druckverteilplatten vorgesehen sein, welche mehrere Pressenrahmen oder auch sämtliche Pressenrahmen überspannen. Dieses ist in den Figuren nicht dargestellt.

Fig. 2 zeigt eine Ausführungsform, bei welcher zwischen zwei benachbarten Pressenrahmen jeweils ein Auflager 8 als Isolierungsauflager angeordnet ist, wobei dieses Auflager 8 in der Grundstellung z. B. mittig zwischen zwei benachbarten Pressenrahmen 3 positioniert ist.

Fig. 3 zeigt eine alternative Ausführungsform, bei welcher jedem Pressenrahmen 3 jeweils zwei Auflager 8 zugeordnet sind, welche jeweils in der Grundstellung mit vorgegebenem Abstand zu dem Pressenrahmen beidseitig des Pressenrahmens 3 angeordnet sind.

Während folglich bei der Ausführungsform nach Fig. 2 die Krafteinleitung zweier benachbarter Zylinder 6 im Wesentlichen in dasselbe mittig angeordnete Auflager 8 erfolgt, erfolgt die Krafteinleitung bei der Ausführungsform nach Fig. 3 in den einzelnen Zylinderkolbenanordnungen zugeordnete Paare von Auflagern 8. Dieses ist durch Pfeile vereinfacht angedeutet.

Die Auflager 8 sind nun erfindungsgemäß variabel an den Druckverteilplatten verschiebbar. Dieses ist sowohl für die Ausführungsform nach Fig. 2 als auch für die Ausführungsform nach Fig. 3 angedeutet. Dazu sind die Auflager 8 mittels Stellantrieben 9 über einen vorgegebenen Längenbereich verschiebbar. Diese lediglich angedeuteten Stellantriebe können z. B. als Hydraulikzylinder oder auch als elektromotorische Spindelantriebe ausgebildet sein. Mit Hilfe dieser Stellantriebe 9 können die einzelnen Auflager 8 sowohl in der Arbeitsrichtung A als auch entgegen der Arbeitsrichtung A und folglich in beiden Richtungen verschoben werden.

Dazu ist im Ausführungsbeispiel eine lediglich angedeutete Steuereinrichtung 10 vorgesehen, wobei diese Steuereinrichtung z. B. als Prozessrechner für die kontinuierliche Presse mit den übrigen Pressenkomponenten und insbesondere den Presszylindern 6 und verschiedensten Sensoren verbunden ist. Erfindungsgemäß sind nun auch die Stellantriebe 9 für die Auflager 8 mit diesem Prozessrechner 10 verbunden, so dass eine Positionierung der Auflager 8 in Abhängigkeit von einem oder mehreren Prozessparametern steuerbar oder auch regelbar ist. So kann mit Hilfe der Stellantriebe 9 und mit Hilfe der Steuereinrichtung 10 eine dynamische Anpassung der Maschine an die Eigenschaften des Produktes und folglich die Eigenschaften der zu verpressenden Pressgutmatte und/oder der gepressten Pressgutplatte erfolgen. Dieses kann durch Steuerung oder Regelung, z. B. durch adaptive Steuerung oder Regelung realisiert werden.

Mit der erfindungsgemäßen Presse, die beispielhaft in den Figuren dargestellt ist, lassen sich nicht nur Dünnplatten und Dünnstplatten, sondern besonders bevorzugt Dickplatten mit einer Dicke von 4 mm bis 30 mm, vorzugsweise 6 mm bis 30 mm mit grundsätzlich üblicher Querzugfestigkeit herstellen, jedoch mit deutlich reduzierten Leimmengen.

## Patentansprüche

1. Kontinuierliche Presse für die Herstellung von Holzwerkstoffplatten, insbesondere Faserplatten oder Spanplatten,
mit einem Pressengestell mit mehreren in Pressenlängsrichtung gereihten Pressenrahmen (3),
wobei innerhalb der Pressenrahmen einen Pressspalt (P) bildende obere Pressenplatte (1) und untere Pressenplatte (2) angeordnet sind,
wobei die obere Pressenplatte (1) oder die untere Pressenplatte (2) mit mehreren in Pressenlängsrichtung bzw. Arbeitsrichtung (A) verteilten Reihen von Zylinderkolbenanordnungen (6) beaufschlagt ist, welche einerseits an die Querholme (3a, 3b) der Pressenrahmen (3) und andererseits an die jeweilige Pressenplatte (1, 2) angeschlossen sind,
wobei die den Zylinderkolbenanordnungen (6) abgewandte Pressenplatte (1, 2) unter Zwischenschaltung von Druckverteilplatten (7) an die dieser Pressenplatte (1, 2) zugeordneten Querholme (3a, 3b) der Pressenrahmen angeschlossen ist,
wobei an den Druckverteilplatten (7) Auflager (8) für die Pressenplatte (1, 2) befestigtsind,**dadurch gekennzeichnet, dass**
die Auflager (8) in Pressenlängsrichtung variabel relativ zu den Druckverteilplatten (7) verschiebbar sind.

2. Presse nach Anspruch 1, **dadurch gekennzeichnet, dass** die Auflager (8) mittels Stellantrieben (9) über einen vorgegebenen Längenbereich verschiebbar sind.

3. Presse nach Anspruch 2, **dadurch gekennzeichnet, dass** die verschiebbaren Auflager (8) in ihrer Grundstellung zwischen zwei benachbarten Pressenrahmen (3) angeordnet sind.

4. Presse nach Anspruch 3, **dadurch gekennzeichnet, dass** zwischen zwei benachbarten Pressenrahmen (3) jeweils ein verschiebbares Auflager (8) angeordnet ist, welches in der Grundstellung z. B. mittig zwischen zwei benachbarten Pressenrahmen angeordnet ist.

5. Presse nach Anspruch 3, **dadurch gekennzeichnet, dass** den Pressenrahmen (3) jeweils zwei verschiebbare Auflager (8) zugeodnet sind, welche in ihrer Grundstellung jeweils mit vorgegebenem Abstand zu den Pressenrahmen beidseitig der Pressenrahmen angeordnet sind.

6. Presse nach Anspruch 2, **dadurch gekennzeichnet, dass** die verschiebbaren Auflager in ihrer Grundstellung (in etwa) auf dem Niveau der Pressenrahmen angeordnet sind.

7. Presse nach einem der Ansprüche 2 bis 6, **dadurch gekennzeichnet, dass** die Stellantriebe (9) als hydraulische Antriebe, z. B. Hydraulikzylinder, oder als elektromotorische Antriebe, z. B. elektromotorische Spindelantriebe, ausgebildet sind.

8. Presse nach einem der Ansprüche 2 bis 7, **dadurch gekennzeichnet, dass** die Auflager (8) mit einem oder mehreren Stellantrieben (9) sowohl in Arbeitsrichtung als auch entgegen der Arbeitsrichtung verschiebbar sind.

9. Presse nach einem der Ansprüche 2 bis 8, **dadurch gekennzeichnet, dass** die Stellantriebe (9) mit einer Steuereinrichtung (10) verbunden sind, mit welcher die Position der Auflager (8) in Abhängigkeit von einem oder mehreren Prozessparametern steuerbar oder regelbar ist.

10. Presse nach einem der Ansprüche 1 bis 9, in der Ausführungsform als Oberkolbenpresse, wobei die Zylinderkolbenanordnungen (6) zwischen den oberen Querholmen (3a) der Pressenrahmen (3) und der oberen Pressenplatte (1) angeordnet sind, **dadurch gekennzeichnet, dass** die untere Pressenplatte (2) unter Zwischenschaltung der Druckverteilplatten (7) mit den Auflagern (8) auf den unteren Querholmen (3b) der Pressenrahmen (3) aufliegt.

11. Presse nach einem der Ansprüche 1 bis 10, **dadurch gekennzeichnet, dass** den Pressenplatten (1, 2) einlaufseitig vorkragende obere und untere Einlaufplatten (1 a, 2a) vorgeordnet sind, welche einen sich in Arbeitsrichtung verjüngenden Einlaufspalt (E) bilden, wobei die obere und/oder untere Einlaufplatte (1a, 2a) mit an den Querholmen (3a, 3b) der Pressenrahmen abgestützten Zylinderkolbenanordnungen (6) beaufschlagt sind, **dadurch gekennzeichnet, dass** die obere oder untere Einlaufplatte (1 a, 2a) unter Zwischenschaltung von Druckverteilplatten (7) an die der Einlaufplatte zugeordneten Querholmen (3a, 3b) angeschlossen ist, wobei an den Druckverteilplatten (7), z. B. zwischen zwei benachbarten Pressenrahmen (3), Auflager (8) für die Pressenplatte befestigt sind.

12. Presse nach einem der Ansprüche 1 bis 11, **dadurch gekennzeichnet, dass** die Druckverteilplatten (7) mit den Auflagern (8) in Pressenlängsrichtung über einen Bereich angeordnet bzw. verteilt sind, der mehr als 75 %, vorzugsweise mehr als 90 % der Pressenplatten (1, 2) oder der Gesamtlänge von Pressenplatte (1,2) und Einlaufplatte (1a, 2a) entspricht.

13. Presse nach einem der Ansprüche 1 bis 12, **dadurch gekennzeichnet, dass** die Auflager (8) als Isolierungsauflager ausgebildet sind.

14. Presse nach einem der Ansprüche 1 bis 13, **dadurch gekennzeichnet, dass** die Auflager (8) als sich über die Plattenbreite erstreckende Auflagerstränge ausgebildet sind, welche sich über die Plattenbreite erstreckende durchgehende Abstützflächen oder mehrere über die Plattenbreite verteilte singuläre Abstützflächen aufweisen.

15. Verfahren zur Herstellung von Holzwerkstoffplatten, insbesondere Faserplatten oder Spanplatten, mit einer kontinuierlichen Presse nach einem der Ansprüche 1 bis 15, **dadurch gekennzeichnet, dass** zur Variation des Pressprozesses die Position der Auflager über Stellantriebe mit einer Steuereinrichtung in Anhängigkeit von einem oder mehreren Prozessparametern eingestellt wird.

16. Verfahren nach Anspruch 15, **dadurch gekennzeichnet, dass** die Position der Auflager während des Pressprozesses gesteuert oder geregelt wird.

17. Verfahren nach Anspruch 15 oder 16, **dadurch gekennzeichnet, dass** die Position der Auflager über die Stellantriebe mit der Steuereinrichtung in Abhängigkeit von den Eigenschaften der zu verpressenden Pressgutmatte und/oder der gepressten Pressgutplatte eingestellt und ggf. während des Pressprozesses gesteuert oder geregelt wird, z. B. im Sinne einer adaptiven Steuerung oder Regelung.

## Claims

1. A continuous press for the manufacture of wood based boards, in particular fibre boards or particle boards,
with a press stand with a plurality of press frames (3) arrayed in the longitudinal direction of the press, wherein
an upper press plate (1) and a lower press plate (2) forming a press gap (P) are arranged within the press frame, wherein
the upper press plate (1) or the lower press plate (2) is acted upon by a plurality of cylinder piston arrangements (6), distributed in rows in the longitudinal direction of the press, i.e. in the direction of operation (A); on one side these are connected to the transverse beams (3a, 3b) of the press frames (3), and on the other side are connected to the respective press plate (1, 2), wherein
the press plate (1, 2) facing away from the cylinder piston arrangements (6) is connected, with the interposition of pressure distribution plates (7), to the transverse beams (3a, 3b) of the press frames associated with the said press plate (1, 2), wherein
bearing pads (8) for the press plate (1, 2) are attached onto the pressure distribution plates (7),
**characterised in that**,
the bearing pads (8) can be displaced a variable amount in the longitudinal direction of the press relative to the pressure distribution plates (7).

2. The press in accordance with claim 1,
**characterised in that**,
the bearing pads (8) can be displaced by means of actuators (9) over a prescribed range of lengths.

3. The press in accordance with claim 2,
**characterised in that**,
in their basic position the displaceable bearing pads (8) are arranged between two adjacent press frames (3).

4. The press in accordance with claim 3,
**characterised in that**,
one displaceable bearing pad (8) is arranged between two adjacent press frames (3) in each case; this is arranged in the basic position, e.g. centrally between two adjacent press frames.

5. The press in accordance with claim 3,
**characterised in that**,
two displaceable bearing pads (8) are associated with the press frames (3) in each case; in their basic position these are arranged with a distance, prescribed in each case, from the press frames on both sides of the press frames.

6. The press in accordance with claim 2,
**characterised in that**,
in their basic position the displaceable bearing pads are arranged (approximately) at the level of the press frames.

7. The press in accordance with one of the claims 2 to 6,
**characterised in that**,
the actuators (9) are designed as hydraulic drives, e.g. hydraulic cylinders, or as electromotive drives, e.g. electromotive spindle drives.

8. The press in accordance with one of the claims 2 to 7,
**characterised in that**,
the bearing pads (8) can be displaced with one or a plurality of actuators (9), both in the direction of operation and also counter to the direction of operation.

9. The press in accordance with one of the claims 2 to 8,
**characterised in that**,
the actuators (9) are connected with a control device (10), with which the position of the bearing pads (8) can be controlled or regulated as a function of one or a plurality of process parameters.

10. The press in accordance with one of the claims 1 to 9, in the form of embodiment as a downstroke press, wherein
the cylinder piston arrangements (6) are arranged between the upper transverse beams (3a) of the press frames (3) and the upper press plate (1),
**characterised in that**,
the lower press plate (2) is supported, with the interposition of the pressure distribution plates (7), with the bearing pads (8) on the lower transverse beams (3b) of the press frames (3).

11. The press in accordance with one of the claims 1 to 10,
**characterised in that**,
upper and lower intake plates (1 a, 2a) are arranged projecting ahead of the press plates (1, 2) on the intake side; these form an intake gap (E) tapering in the direction of operation, wherein
the upper and/or lower intake plates (1 a, 2a) are acted upon by the cylinder piston arrangements (6) supported on the transverse beams (3a, 3b) of the press frames,
**characterised in that**,
the upper or lower intake plate (1 a, 2a) is connected, with the interposition of pressure distribution plates (7), to the transverse beams (3a, 3b) associated with the intake plate, wherein
bearing pads (8) for the press plate are attached onto the pressure distribution plates (7), e.g. between two adjacent press frames (3).

12. The press in accordance with one of the claims 1 to 11,
**characterised in that**,
the pressure distribution plates (7) with the bearing pads (8) are arranged, i.e. distributed, in the longitudinal direction of the press over a region that corresponds to more than 75%, preferably more than 90%, of the press plates, (1, 2) or to the total length of press plate (1, 2) and intake plate (1 a, 2a).

13. The press in accordance with one of the claims 1 to 12,
**characterised in that**,
the bearing pads (8) are designed as insulating bearing pads.

14. The press in accordance with one of the claims 1 to 13,
**characterised in that**,
the bearing pads (8) are designed as lines of support extending over the plate width, which have supporting surfaces extending continuously over the plate width, or a plurality of singular supporting surfaces distributed over the plate width.

15. A method for the manufacture of wood based boards, in particular fibre boards or particle boards, with a continuous press in accordance with one of the claims 1 to 15,
**characterised in that**,
for purposes of varying the pressing process the position of the bearing pads is adjusted via actuators with a control device as a function of one or a plurality of process parameters.

16. The method in accordance with claim 15,
**characterised in that**,
the position of the bearing pads is controlled or regulated during the pressing process.

17. The method in accordance with claim 15 or 16,
**characterised in that**,
the position of the bearing pads is adjusted via the actuators with the control device as a function of the properties of the material mat that is to be pressed and/or the pressed material mat, and is controlled or regulated during the pressing process as required, e.g. in terms of an adaptive control or regulation process.

## Revendications

1. Presse continue pour la fabrication de panneaux de matériau dérivé du bois, en particulier de panneaux de fibres ou panneaux de particules,
comprenant un bâti de presse avec plusieurs cadres de pressage (3) agencés en rangées dans le sens longitudinal de la presse,
sachant qu'à l'intérieur des cadres de pressage se trouvent des plaques de pressage supérieure (1) et inférieure (2) formant une fente de pressage (P),
sachant que la plaque de pressage supérieure (1) ou la plaque de pressage inférieure (2) sont sollicitées par plusieurs rangées d'agencements de piston-cylindre (6) répartis dans le sens longitudinal de la presse, respectivement dans le sens de travail (A), lesquels sont raccordés d'une part aux barres transversales (3a, 3b) des cadres de pressage (3) et d'autre part à la plaque de pressage (1, 2) respective,
sachant que la plaque de pressage (1, 2) détournée des agencements de piston-cylindre (6) est raccordée en intercalant des plaques de répartition de la pression (7) sur les barres transversales (3a, 3b) des cadres de pressage correspondant à cette plaque de pressage (1, 2),
sachant que des supports (8) pour la plaque de pressage (1, 2) sont fixés sur les plaques de répartition de la pression (7), **caractérisée en ce que** les supports (8) peuvent être déplacés de façon variable par rapport aux plaques de répartition de la pression (7), dans le sens longitudinal de la presse.

2. Presse selon la revendication 1, **caractérisée en ce que** les supports (8) peuvent être déplacés au moyen de servomoteurs (9) sur une plage de longueur prédéfinie.

3. Presse selon la revendication 2, **caractérisée en ce que** les supports (8) mobiles sont disposés entre deux cadres de pressage (3) voisins dans leur position de base.

4. Presse selon la revendication 3, **caractérisée en ce qu'**un support (8) mobile respectif est disposé entre deux cadres de pressage (3) voisins, lequel est par exemple disposé centré entre deux cadres de pressage voisins, dans la position de base.

5. Presse selon la revendication 3, **caractérisée en ce que** les cadres de pressage (3) ont deux supports mobiles (8) respectifs, lesquels sont disposés à distance prédéfinie des deux côtés des cadres de pressage, dans leur position de base.

6. Presse selon la revendication 2, **caractérisée en ce que** les supports mobiles sont disposés (environ) au niveau des cadres de pressage, dans leur position de base.

7. Presse selon l'une des revendications 2 à 6, **caractérisée en ce que** les servomoteurs (9) sont conçus en tant que moteurs hydrauliques, par exemple vérins hydrauliques ou en tant qu'entraînements à moteur électrique, par exemple commandes de broches à moteur électrique.

8. Presse selon l'une des revendications 2 à 7, **caractérisée en ce que** les supports (8) peuvent être déplacés tant dans le sens de travail qu'également contraire au sens de travail avec un ou plusieurs servomoteur(s) (9).

9. Presse selon l'une des revendications 2 à 8 **caractérisée en ce que** les servomoteurs (9) sont reliés à un dispositif de commande (10) avec lequel la position des supports (8) peut être commandée ou régulée en fonction d'un ou plusieurs paramètre(s) de procédé.

10. Presse selon l'une des revendications 1 à 9, dans le mode de réalisation en tant que presse à piston supérieur, dans laquelle les agencements de piston-cylindre (6) sont disposés entre les barres transversales supérieures (3a) des cadres de pressage (3) et la plaque de pressage supérieure (1), **caractérisée en ce que** la plaque de pressage inférieure (2) repose en intercalant des plaques de répartition de la pression (7) avec les supports (8) sur les barres transversales inférieures (3b) des cadres de pressage (3).

11. Presse selon l'une des revendications 1 à 10, **caractérisée en ce que** des plaques d'admission (1 a, 2a) supérieure et inférieure en saillie côté admission sont disposées avant les plaques de pressage (1, 2), lesquelles forment une fente d'admission (E) se rétrécissant dans le sens de travail, sachant que les plaques d'admission supérieure et/ou inférieure (1a, 2a) sont sollicitées par des agencements de piston-cylindre (6) appuyés sur les barres transversales (3a, 3b) des cadres de pressage, **caractérisée en ce que** la plaque d'admission supérieure ou inférieure (1 a, 2a) est raccordée en intercalant des plaques de répartition de la pression (7) sur les barres transversales (3a, 3b) correspondant à la plaque d'admission, sachant que des supports (8) pour la plaque de pressage sont fixés sur les plaques de répartition de la pression (7), par exemple entre deux cadres de pressage (3) voisins.

12. Presse selon l'une des revendications 1 à 11, **caractérisée en ce que** les plaques de répartition de la pression (7) avec les supports (8) sont disposées, respectivement réparties, sur une zone dans le sens longitudinal de la presse qui correspond à plus de 75%, de préférence à plus de 90 % des plaques de pressage (1, 2) ou à la longueur totale de la plaque de pressage (1, 2) et de la plaque d'admission (1 a, 2a).

13. Presse selon l'une des revendications 1 à 12, **caractérisée en ce que** les supports (8) sont formés en tant que supports d'isolation.

14. Presse selon l'une des revendications 1 à 13, **caractérisée en ce que** les supports (8) sont formés en tant que supports extrudés qui présentent des surfaces d'appui s'étendant sur la largeur de plaque ou plusieurs surfaces d'appui individuelles réparties sur la largeur de plaque.

15. Procédé destiné à la fabrication de panneaux de matériau dérivé du bois, en particulier de panneaux de fibres ou panneaux de particules, comprenant une presse continue selon l'une des revendications 1 à 15, **caractérisé en ce que** pour varier le procédé de pressage, la position des supports est régulée par des servomoteurs avec un dispositif de commande en fonction d'un ou plusieurs paramètre(s) de procédé.

16. Procédé selon la revendication 15, **caractérisé en ce que** la position des supports est commandée ou régulée pendant le procédé de pressage.

17. Procédé selon la revendication 15 ou 16, **caractérisé en ce que** la position des supports est réglée par les servomoteurs avec le dispositif de commande en fonction des propriétés de la natte de matière à presser et/ou de la plaque de matière pressée et le cas échéant, commandée ou régulée pendant le procédé de pressage, par exemple au sens d'une commande ou d'une régulation adaptative.
